# FASCICULE DE BREVET EUROPEEN

(11) **EP 3 155 357 B1**
(45) Date de publication et mention de la délivrance du brevet: **27.02.2019**
(21) Numéro de dépôt: 15732561.4
(22) Date de dépôt: 12.06.2015
(51) Int. Cl.: F41G 1/38, F41G 1/473, F41G 3/06, F41G 3/16, F41A 17/08, F41A 17/06, F41A 19/59

(54) **PROCEDES ET SYSTEMES D'ASSISTANCE A LA VISEE D'UNE CIBLE POUR ARME, EN PARTICULIER POUR LANCEUR DE DEFENSE**
VERFAHREN UND SYSTEME ZUR UNTERSTÜTZUNG DER VISIERLINIE EINES ZIELS FÜR EINE WAFFE, INSBESONDERE FÜR EINE NICHTTÖDLICHE TRAGBARE WAFFE
METHODS AND SYSTEMS TO ASSIST WITH THE SIGHTING OF A TARGET FOR A WEAPON, IN PARTICULAR FOR A NON-LETHAL HAND-HELD WEAPON

(30) Priorité: 13.06.2014 FR 1455389
(43) Date de publication de la demande: 19.04.2017
(73) Titulaire: Guillerm, Gael, 56660 Pont Scorf (FR); Gautier, Johann, 89000 Auxerre (FR)
(72) Inventeur: Guillerm, Gael, 56660 Pont Scorf (FR); Gautier, Johann, 89000 Auxerre (FR)
(74) Mandataire: Nony
(86) Numéro de dépôt international: PCT/EP2015/063241
(87) Numéro de publication internationale: WO 2015/189420

(56) Documents cités:
- EP-A1- 2 518 432
- EP-A2- 2 613 117
- WO-A2-2013/002856
- US-A- 5 479 712
- US-A1- 2003 105 588
- US-A1- 2007 103 673
- US-A1- 2014 028 856

## Description

### Domaine technique

La présente invention concerne des procédés et systèmes d'assistance à la visée d'une cible pour arme, en particulier pour lanceur de défense.

Bien que particulièrement destiné à équiper un lanceur de défense, un système selon l'invention peut aussi bien équiper toute arme dont la visée est assurée par un être humain, et notamment n'importe quelle arme à feu ou à propulsion pneumatique ou à propulsion mécanique.

Par « lanceur de défense » au sens de la présente invention, on entend une arme moins-létale, également appelée sub-létale ou à létalité réduite ou encore incapacitante, c'est-à-dire une arme conçue pour que la cible ne soit pas tuée ou blessée lourdement.

Ce type d'arme est principalement utilisé pour le maintien de l'ordre dans la dispersion d'émeutes et l'autodéfense. Selon la définition officielle donnée par le département de la défense des États-Unis d'Amérique, des armes moins-létales sont des systèmes d'armes explicitement conçus et principalement utilisés pour neutraliser des personnes ou du matériel, tout en minimisant les accidents mortels ou encore les blessures permanentes à ces mêmes personnes ainsi que et les dommages indésirables à son intégrité et à son environnement.

La présente invention vise à améliorer l'assistance à la visée d'une cible pour un tireur, notamment afin d'augmenter sa probabilité d'atteindre une zone d'impact prédéterminée de la cible.

Dans l'application pour lanceur de défense, la présente invention vise ainsi à augmenter la probabilité d'atteinte d'une partie d'un être humain lors d'un tir afin que celui-ci ne soit pas tué ou blessé lourdement.

### État de la technique

Il est bien connu d'équiper une arme à l'aide de moyens de visée constitués généralement d'une hausse et d'un guidon. La ligne de visée ainsi définie par l'alignement entre la hausse et le guidon, lui-même aligné sur la cible permet au tireur de déclencher le tir.

Avec ces moyens de visée usuels, la probabilité d'atteinte d'une cible est reconnue comme étant relativement faible, car elle est liée à plusieurs facteurs que sont la précision intrinsèque de l'arme, la qualité intrinsèque des moyens de visée, les qualités propres au tireur, les conditions extérieures de la visée (climatiques, luminosité, stress du tireur, etc...) et enfin, les mouvements de la cible.

Concernant les deux premiers facteurs cités, des solutions techniques classiques bien connues ont déjà été mises en oeuvre pour améliorer la probabilité d'atteinte.

Les trois autres facteurs cités n'ont que très peu rarement été pris en compte et encore de manière imparfaite. Or, les effets sont prépondérants sur la probabilité d'atteinte d'une cible.

Parmi les systèmes d'assistance à la visée prenant en considération qui ont été développés, on peut citer le brevet FR2701101B1 qui décrit l'intégration d'un détecteur infrarouge dans un fusil d'assaut pour un déclenchement automatique du tir à partir de la signature thermique de la cible. Un inconvénient majeur du système décrit est de ne pas tenir compte des mouvements parasites que peut avoir un tireur lors d'un tir. Un autre inconvénient majeur est de ne faire aucune distinction sur les parties de la cible potentiellement visées, c'est-à-dire de discriminer les zones d'impact de la cible, ce qui est rédhibitoire pour une application à un lanceur de défense.

La société américaine Trackingpoint, Inc. a développé une lunette de visée améliorée, intégrant plusieurs capteurs et un microprocesseur, adaptée pour pointer optiquement la cible avec la lunette puis pour calculer la trajectoire du tir. Avec cette lunette de visée améliorée, le tireur doit repérer sa cible dans un premier temps, puis réaliser le pointage de la cible avec un bouton situé à proximité de la queue de détente. Une fois la cible marquée, le microprocesseur intégré dans la lunette calcule la trajectoire suivie et le tireur n'a plus qu'à superposer la ligne de mire de l'arme avec le point optique de marquage de la cible. Un tel système, décrit notamment dans la demande de brevet US2013/0286216, présente plusieurs inconvénients majeurs que l'on peut résumer ainsi :
- le système proposé ne permet pas véritablement de tir instinctif, c'est-à-dire un tir instantané, ce qui peut être préjudiciable au tir dans bon nombre de situations, notamment en cas de mouvements rapides de la cible ;
- tout comme pour le système du brevet FR2701101B1, le risque d'atteindre une zone d'impact non souhaitée de la cible subsiste car entièrement dépendant du pointage optique fait par le tireur. Or, cela est rédhibitoire pour une application à un lanceur de défense car un pointage imparfait pourrait viser une zone vitale d'un être humain.

Les demandes de brevet WO2013/02856, US2014/028856 et EP2518432 divulguent des systèmes d'assistance à la visée pôur une arme à feu, qui intègrent chacun une caméra à reconnaissance de formes. Ces systèmes ont pour inconvénient majeur que le logiciel de reconnaissance de formes induit une durée de traitement qui peut être conséquente, qui peut aller jusqu'à faire échouer le tir, c'est-à-dire jusqu'à ne pas impacter la zone d'impact souhaitée du fait de ce temps de latence.

Il existe donc un besoin pour améliorer l'assistance à la visée d'une cible pour un tireur, notamment afin de tenir compte des mouvements parasites d'un tireur, d'augmenter sa probabilité d'atteindre une zone d'impact prédéterminée de la cible tout en autorisant un tir le plus instantané possible.

Le but général de l'invention est de répondre en partie à ce besoin.

### Exposé de l'invention

Pour ce faire, l'invention a pour objet selon une première alternative, un procédé d'assistance à la visée d'une cible par une arme, en particulier par un lanceur de défense, comprenant au préalable une étape d'agencement dans une arme, de deux télémètres, d'une centrale inertielle, le procédé comprenant les étapes suivantes :
a1/ visée de la cible ;
b1/ mesure de la distance entre la cible et l'arme, par l'un des deux télémètres,
b2/ mesure de la hauteur de l'arme par rapport au sol, par l'autre des deux télémètres,
c1/ mesure des paramètres que sont les vitesses angulaires, les accélérations et angles de l'arme, par la centrale inertielle,
d1/ identification d'une zone d'impact prédéterminée de la cible par calculs prédictifs de sa hauteur par rapport au sol, de l'angle de tir et d'une distance de tir minimale,
   si les paramètres mesurés selon l'étape c1/ indiquent une position stable de l'arme alors et si la distance mesurée selon l'étape b1/ et la hauteur mesurée selon l'étape b2/ sont corrélées aux calculs prédictifs selon l'étape d1/ alors
e1/ indication sonore et/ou visuelle et/ou tactile pour le déclenchement manuel de la queue de détente de l'arme.

Selon cette première alternative, la visée de la cible peut se faire par des moyens usuels tels qu'une hausse et un guidon. Elle peut également se faire au moyen d'une lunette de visée.

L'avantage principal de l'invention réside dans le fait que soit les paramètres du tir que sont l'angle de tir et la hauteur de la zone d'impact d'une cible sont calculés de manière prédictive, soit la reconnaissance de formes d'une zone d'impact prédéterminée d'une cible sont des paramètres enregistrés dans une mémoire d'une unité de traitement, ce qui permet à un tireur de choisir une zone d'impact précise et que cela ne modifie pas ou très peu son temps de réaction.

En effet, son tir peut se faire en quasi-instantané contrairement aux systèmes d'assistance selon l'état de l'art qui nécessitent pour certains un pointage optique préalable de la part du tireur, qui de surcroît n'est même pas certain de viser la zone d'impact qu'aurait choisi le tireur, et pour d'autres la mise en oeuvre d'une caméra à reconnaissance de formes dont la durée de traitement peut aller jusqu'à faire échouer le tir par ce temps de latence.

La sélection éventuelle d'une zone d'impact choisie avant le tir, suivant l'effet souhaité, destruction ou neutralisation, de préférence manuellement par actionnement d'un bouton de sélection ne modifie en rien le tir en lui-même, et notamment sa quasi-instantanéité.

En outre, grâce au procédé selon l'invention, tout effet parasite lié aux mouvements indésirables du tireur au moment d'un tir, est évité du fait de l'utilisation préalable de la centrale inertielle.

Un système d'assistance à la visée selon l'invention est particulièrement adapté pour des lanceurs de défense car il permet à coup sûr d'effectuer un tir sur une zone d'impact, telle que les jambes, qui est de moindre danger pour la vie de la personne visée. Cette zone d'impact est particulièrement préférée pour les lanceurs de défense. On peut aussi déterminer une autre zone d'impact, telle que la tête pour des armes de précision, pour les tireurs d'élite par exemple.

Un système d'assistance à la visée selon l'invention est prévu pour être aisément désactivé et ainsi permettre un tir usuel par un tireur.

Un système d'assistance à la visée peut être utilisé dans une arme à feu ou pour tout autre lanceur avec un autre moyen de propulsion qu'une charge explosive. En particulier, un système selon l'invention peut être intégré à un lanceur de défense, tel qu'un lanceur à compression mécanique par ressort ou par un lanceur à air-comprimé de type « paint-ball ».

La zone d'impact prédéterminée peut être une partie d'un corps humain choisie parmi le tronc, les jambes ou la tête, ce qui est avantageux lorsqu'on utilise un lanceur de défense à des fins de neutralisation d'un individu.

De préférence, le procédé comprend en outre une étape d'enregistrement du tir depuis l'étape a1/ de visée de la cible jusqu'après le déclenchement effectif du tir.

L'invention concerne également sous un autre de ses aspects, un système d'assistance à la visée d'une cible pour arme, en particulier pour lanceur de défense, comprenant :
- deux télémètres adaptés pour être agencés sur l'arme, dont l'un pour mesurer la distance entre l'arme et la cible et l'autre pour mesurer la hauteur de l'arme par rapport au sol;
- une centrale inertielle adaptée pour être agencée sur l'arme, pour mesurer les vitesses angulaires, les accélérations et angles de l'arme,
- au moins une unité électronique de traitement du signal adaptée pour traiter les signaux délivrés respectivement par les télémètres et la centrale inertielle, l'unité électronique de traitement comprenant une unité de commande adaptée pour commander la queue de détente de l'arme en fonction des données issues de l'unité de traitement du signal.

Selon une variante avantageuse, l'unité électronique comprend:
- une mémoire pour stocker des paramètres que sont au moins leur hauteur par rapport au sol, de l'angle de tir et d'une distance de tir minimale, de différentes zones d'impact prédéterminées de cibles,
- une entrée pour recevoir des télémètres la hauteur mesurée de l'arme par rapport au sol et la distance mesurée entre l'arme et la cible, et de la centrale inertielle les paramètres mesurés que sont les vitesses angulaires, les accélérations et angles de l'arme,
- un microprocesseur pour :
   - valider si les distances mesurées par les télémètres sont corrélées aux calculs prédictifs de l'angle de tir,
   - valider une position stable de l'arme en fonction des paramètres mesurés par la centrale inertielle, et
   - en cas de position stable de l'arme, et
   - en cas de corrélation avec l'angle de tir calculé,
      ▪ déclencher une commande de tir entre l'arme et la zone d'impact de la cible,
- une sortie pour délivrer un signal d'alerte sonore et/ou visuelle et/ou tactile. comprenant une caméra adaptée pour être agencée sur l'arme pour filmer la cible, la mémoire étant adaptée pour stocker les images filmées par la caméra.

L'unité électronique de traitement peut être réalisée sous la forme d'un module adapté pour être intégré ou déporté d'une arme.

De préférence, le système comprend une batterie pour alimenter les différents composants du système d'assistance, la batterie étant réalisée sous la forme d'un module adapté pour être intégré ou déporté d'une arme.

L'invention concerne enfin sous un autre de ses aspects, une arme à feu, ou à moyen de propulsion autre qu'une charge explosive, en particulier lanceur de défense, comprenant un système d'assistance décrit précédemment réalisé sous la forme d'un ou plusieurs modules.

Selon une variante de réalisation, l'arme comprend un bouton de sélection manuelle d'une zone d'impact prédéterminée d'une cible.

L'arme comprend de préférence une batterie d'alimentation des différents composants du système d'assistance.

Avantageusement, l'arme comprend une interface électromécanique et/ou électromagnétique entre l'unité de commande du système d'assistance et la queue de détente. Cette interface peut être directement intégrée de série à une arme nouvellement fabriquée ou être rajoutée sur une arme déjà existante.

L'arme peut comprendre un dispositif de fixation par rail, de type Picatinny, adapté pour fixer une lunette de visée sur un rail lui-même fixé sur le dessus de l'arme.

Selon une variante avantageuse, l'arme comprend une interface de téléchargement, de type prise USB et/ou interface Wifi, pour télécharger les images filmées par la caméra et enregistrées dans la mémoire du système d'assistance.

### Description détaillée

D'autres avantages et caractéristiques de l'invention ressortiront mieux à la lecture de la description détaillée de l'invention faite à titre illustratif et non limitatif en référence aux figures suivantes parmi lesquelles:
- la figure 1 est une vue schématique d'un exemple de système d'assistance à la visée d'une cible à caméra à reconnaissance de formes, intégré à une arme à feu de précision dès sa conception,
- la figure 2 est une vue schématique illustrant le fonctionnement du système selon la figure 1 pour une visée sur une zone impact prédéterminée d'une personne en tant que cible;
- la figure 3 est une vue schématique de l'exemple de système d'assistance à la visée d'une cible selon les figures 1 et 2, mais rajouté dans une arme à feu de précision déjà existante,
- la figure 4 est une vue schématique d'un exemple de système d'assistance à la visée d'une cible selon l'invention, rajouté dans un lanceur de défense déjà existant.

On a représenté en figures 1 et 2, une arme à feu de précision équipée de série, c'est-à-dire intégrant dès sa conception d'un système d'assistance à la visée d'une cible à caméra à reconnaissance de formes mis au point initialement par les inventeurs.

Le système d'assistance selon l'invention comprend tout d'abord un premier module 1 intégré en dessous du canon de l'arme de précision. Ce module 1 intègre une caméra pour filmer la cible et un télémètre pour mesurer la distance entre l'arme et la cible.

Le système comprend également une lunette de visée 2 fixée sur le dessus de l'arme, pour viser une cible. La lunette de visée est fixée de préférence par un dispositif de fixation par rail, tel que celui connu sous l'appellation Picatinny.

Le système comprend également une centrale inertielle pour mesurer les vitesses angulaires, les accélérations et angles de l'arme.

Enfin, il est prévu au moins une unité électronique de traitement du signal adaptée pour traiter les signaux délivrés respectivement par le télémètre, la centrale inertielle et la caméra, l'unité électronique de traitement comprenant une unité de commande adaptée pour commander la queue de détente de l'arme en fonction des données issues de l'unité de traitement du signal.

L'unité de traitement comprend les éléments suivants :
- une mémoire pour stocker des caractéristiques choisies de formes de différentes zones d'impact prédéterminées de cibles.
- une entrée pour recevoir de la caméra les données d'image filmée, du télémètre la distance mesurée entre l'arme et la cible, et de la centrale inertielle les paramètres mesurés que sont les vitesses angulaires, les accélérations et angles de l'arme,
- un microprocesseur pour :
   - rechercher, dans les données d'image filmée, des caractéristiques de formes, homologues des caractéristiques d'une zone d'impact prédéterminée d'une cible, et
   - valider une position stable de l'arme en fonction des paramètres mesurés par la centrale inertielle, et
   - en cas de position stable de l'arme, et
   - en cas d'identification, dans les données d'image filmée, de caractéristiques de formes identiques, avec une tolérance géométrique, aux caractéristiques de la zone d'impact prédéterminée de la cible:
      ▪ décider une reconnaissance de la zone d'impact de la cible dans l'image filmée,
      ▪ calculer un angle de tir entre l'arme et la zone d'impact de la cible,
- une sortie pour délivrer un signal de commande dont au moins un paramètre est fonction de l'angle de tir calculé.

L'unité électronique de traitement peut être logée dans un module directement intégré à l'arme ou bien déporté de celle-ci, notamment en étant fixée sur le tireur. L'avantage de déporter l'unité de traitement est de limiter le poids embarqué sur l'arme. Cela peut permettre également de disposer d'une unité électronique de traitement plus performante.

Les moyens d'alimentation électrique de l'ensemble des composants actifs du système selon l'invention, par exemple une batterie peuvent être logés dans la crosse 5 de l'arme.

A titre de variante, on peut envisager de loger ces moyens d'alimentation électrique directement dans un module du système intégrant l'unité électronique de traitement ou dans le module 1 intégrant la caméra et le télémètre. On peut aussi de déporter de l'arme ces moyens d'alimentation électrique, ce qui permet de limiter le poids embarqué sur l'arme.

Le fonctionnement du système d'assistance à la visée selon les figures 1 et 2 est le suivant.

Le tireur détermine à travers la lunette de visée 2, les paramètres de tir, c'est-à-dire la zone d'impact (Z.I) qu'il souhaite atteindre. Pour une cible humaine, la zone d'impact peut être par exemple la tête ou le tronc ou les jambes.

Puis, le tireur valide la zone d'impact ainsi prédéterminée en actionnant un commutateur 3. Ce commutateur 3 peut ainsi être un bouton sélecteur avec trois positions prédéfinies, correspondant respectivement à une zone d'impact à la tête, dans le tronc ou dans les jambes d'un individu.

Lorsque le système est ainsi paramétré, le tireur peut alors prendre la visée à travers la lunette de visée 2.

Le télémètre mesure alors la distance entre l'arme et la cible, et la caméra envoie l'image filmée à l'unité électronique de traitement.

Celle-ci initie par le biais de son microprocesseur, la reconnaissance dans les données d'images filmées, de caractéristiques de formes identiques, avec une tolérance géométrique, aux caractéristiques de la zone d'impact prédéterminée de la cible.

Le microprocesseur détermine si la position mesurée par la centrale inertielle est stable et si les conditions de tir sont conformes à la programmation des formes caractéristiques de formes des zones d'impact dans la mémoire de l'unité.

Si ces conditions sont remplies, alors le microprocesseur calcule l'angle de tir autorisé ou souhaité.

Puis, la queue de détente est libérée pour permettre le déclenchement du tir.

On peut prévoir un dispositif d'alerte pour signaler au tireur que toutes les conditions de tir sont réunies et que la libération de la queue de détente est effective. Le dispositif d'alerte peut consister en des voyants lumineux de type LED, qui peuvent être comme référencés en 4 visibles sur le dessus de l'arme. On peut aussi prévoir en sus ou à la place un dispositif d'alerte sonore et/ou tactile,

La commande de libération de la queue de détente peut être réalisée au moyen d'une interface électromécanique ou électromagnétique directement intégrée entre la queue de détente et l'unité de commande.

On peut prévoir à partir de la queue de détente, un actionnement possible de l'interface selon deux crans de position, à savoir une première position pour activer le fonctionnement du système d'assistance et une deuxième position de libération de la queue de détente.

Sur la figure 3, on a représenté le même exemple de système d'assistance à la visée dont le fonctionnement est identique à celui qui vient d'être décrit, mais rajouté sur une arme à feu de précision déjà existante.

Sur cette figure 3, on distingue en plus des composants déjà représentés en figures 1 et 2 mais ici fixés sur l'arme existante, une interface 6 additionnelle entre queue de détente et unité de commande, la batterie d'alimentation des composants du système 7 agencée à proximité du canon, et des câbles de connexion 8 entre les différents composants du système.

Quelle que soit la configuration de série ou non sur une arme de précision, on peut envisager avantageusement d'enregistrer toutes les images prises par la caméra lors d'un tir.

Les inventeurs ont pu constater que si un tel système à reconnaissance de formes fonctionnait bien pour certains tirs, il n'était pas adapté pour certains autres tirs, plus particulièrement lorsque la cible est en mouvement et surtout quand la cible est à courte et même très courte distance. En effet, l'étape de reconnaissance dans les données d'images filmées, de caractéristiques de formes identiques, avec une tolérance géométrique, aux caractéristiques de la zone d'impact prédéterminée de la cible, induit un certain temps de traitement par le microprocesseur. Or, ce temps de traitement peut être relativement important compte tenu du temps de réaction requis pour un tir. Il peut être conséquent au point que la cible s'est déplacée entre le moment d'acquisition par la caméra et le moment où la queue de détente est libérée.

Cela est clairement un inconvénient, notamment pour l'application à ds lanceurs de défense où cette durée de traitement intrinsèque de la reconnaissance de formes peut faire échouer le tir, c'est-à-dire ne pas toucher la zone d'impact considérée initialement par le tireur.

C'est pourquoi, les inventeurs ont mis au point le système d'assistance à la visée de cible selon l'invention qui met en oeuvre deux télémètres, afin d'avoir un système qui permette l'acquisition de la zone d'impact de la cible très rapidement en temps quasi-instantané.

Sur la figure 4, on a représenté un exemple de système d'assistance à la visée de cible selon l'invention, rajouté sur un lanceur de défense déjà existant. Ce lanceur de défense peut être un lanceur de balles ou un fusil à pompe dans le cadre de neutralisation d'individus ou maintien de l'ordre.

Le système selon cet exemple comprend tout d'abord une lunette de visée, non représentée en figure 4 mais qui est identique à celle illustrée en figures 1 à 3.

Les autres composants du système sont intégrés sous la forme d'un seul module 1.

Ce module 1 loge tout d'abord un premier télémètre 10 pour mesurer la distance entre l'arme et la cible et un deuxième télémètre 11 pour mesurer la hauteur de l'arme par rapport au sol.

Il loge également une centrale inertielle 12, pour mesurer les vitesses angulaires, les accélérations et angles de l'arme, et une unité électronique de traitement 13 du signal adaptée pour traiter les signaux délivrés respectivement par les télémètres et la centrale inertielle, l'unité électronique de traitement comprenant une unité de commande adaptée pour commander la queue de détente de l'arme en fonction des données issues de l'unité de traitement du signal.

L'unité de traitement comprend :
- une mémoire 14 pour stocker des paramètres que sont au moins leur hauteur par rapport au sol, de l'angle de tir et d'une distance de tir minimale, de différentes zones d'impact prédéterminées de cibles,
- une entrée pour recevoir des télémètres la hauteur mesurée de l'arme par rapport au sol et la distance mesurée entre l'arme et la cible, et de la centrale inertielle les paramètres mesurés que sont les vitesses angulaires, les accélérations et angles de l'arme,
- un microprocesseur pour :
   - valider si les distances mesurées par les télémètres sont corrélées aux calculs prédictifs de l'angle de tir,
   - valider une position stable de l'arme en fonction des paramètres mesurés par la centrale inertielle, et
   - en cas de position stable de l'arme, et
   - en cas de corrélation avec l'angle de tir calculé,
   - déclencher une commande de tir entre l'arme et la zone d'impact de la cible,
- une sortie pour délivrer un signal d'alerte sonore et/ou visuelle et/ou tactile.

La mémoire 14 de l'unité de traitement permet de stocker des paramètres que sont au moins leur hauteur par rapport au sol, de l'angle de tir et d'une distance de tir minimale, de différentes zones d'impact prédéterminées de cibles.

Le module 1 loge en outre une caméra 15 ainsi que la batterie 7 d'alimentation des différents composants y compris de la caméra 15.

Le fonctionnement du système selon l'invention est ici le suivant.

Le tireur prend une visée de la cible à travers la lunette de visée. Le système est alors actionné automatiquement ou par commutation manuelle.

Les télémètres 10, 11 mesurent respectivement la distance entre l'arme et la cible, et la hauteur de l'arme par rapport au sol.

Le microprocesseur de l'unité électronique de traitement 13 détermine si la position mesurée par la centrale inertielle 12 est stable et si les conditions de tir sont conformes à la programmation de l'angle de tir calculé de la zone d'impact dans la mémoire de l'unité, c'est-à-dire si les distances mesurées par les télémètres sont corrélées aux calculs prédictifs de l'angle de tir.

Si ces conditions sont remplies, alors le microprocesseur déclenche une commande de tir entre l'arme et la zone d'impact de la cible.

Puis, un signal d'alerte sonore et/ou visuelle par le biais des voyants lumineux 4 et/ou tactile est délivré.

Le tireur peut alors déclencher le tir en appuyant sur la queue de détente.

Tous les tirs peuvent être enregistrés par la caméra 15.

L'invention qui vient d'être décrite permet d'augmenter considérablement la probabilité d'atteinte d'une zone d'impact précise d'une cible et ce en s'affranchissant des mouvements parasites d'un tireur et en autorisant un tir le plus instantané possible.

D'autres variantes et améliorations peuvent être envisagées sans pour autant sortir du cadre de l'invention, telle que définie par les revendications.

## Revendications

1. Procédé d'assistance à la visée d'une cible par une arme, en particulier par un lanceur de défense, comprenant au préalable une étape d'agencement dans une arme, de deux télémètres (10,11) et d'une centrale inertielle (12), le procédé comprenant les étapes suivantes :
a1/ visée de la cible;
b1/ mesure de la distance entre la cible et l'arme, par l'un des deux télémètres,
b2/ mesure de la hauteur de l'arme par rapport au sol, par l'autre des deux télémètres,
c1/ mesure des paramètres que sont les vitesses angulaires, les accélérations et angles de l'arme, par la centrale inertielle,
d1/ identification d'une zone d'impact prédéterminée (Z.I) de la cible par calculs prédictifs de sa hauteur par rapport au sol, de l'angle de tir et d'une distance de tir minimale,
si les paramètres mesurés selon l'étape c1/ indiquent une position stable de l'arme alors et si la distance mesurée selon l'étape b1/ et la hauteur mesurée selon l'étape b2/ sont corrélées aux calculs prédictifs selon l'étape d1/ alors
e1/ indication sonore et/ou visuelle et/ou tactile pour le déclenchement manuel de la queue de détente de l'arme.

2. Procédé d'assistance selon l'une des revendications précédentes, la zone d'impact prédéterminée est une partie d'un corps humain choisie parmi le tronc, les jambes ou la tête.

3. Procédé d'assistance selon l'une des revendications précédentes, comprenant en outre une étape d'enregistrement du tir depuis l'étape a1/ de visée de la cible jusqu'après le déclenchement effectif du tir.

4. Système d'assistance à la visée d'une cible pour arme, en particulier pour lanceur de défense, comprenant :
- deux télémètres (10, 11) adaptés pour être agencés sur l'arme, dont l'un pour mesurer la distance entre l'arme et la cible et l'autre pour mesurer la hauteur de l'arme par rapport au sol;
- une centrale inertielle (12) adaptée pour être agencée sur l'arme, pour mesurer les vitesses angulaires, les accélérations et angles de l'arme,
- au moins une unité électronique de traitement du signal (13) adaptée pour traiter les signaux délivrés respectivement par les télémètres et la centrale inertielle, l'unité électronique de traitement comprenant une unité de commande adaptée pour commander la queue de détente de l'arme en fonction des données issues de l'unité de traitement du signal.

5. Système d'assistance selon la revendication 4, l'unité électronique comprenant :
- une mémoire (14) pour stocker des paramètres que sont au moins leur hauteur par rapport au sol, de l'angle de tir et d'une distance de tir minimale, de différentes zones d'impact prédéterminées de cibles,
- une entrée pour recevoir des télémètres la hauteur mesurée de l'arme par rapport au sol et la distance mesurée entre l'arme et la cible, et de la centrale inertielle les paramètres mesurés que sont les vitesses angulaires, les accélérations et angles de l'arme,
- un microprocesseur pour :
• valider si les distances mesurées par les télémètres sont corrélées aux calculs prédictifs de l'angle de tir,
• valider une position stable de l'arme en fonction des paramètres mesurés par la centrale inertielle, et
• en cas de position stable de l'arme, et
• en cas de corrélation avec l'angle de tir calculé,
▪ déclencher une commande de tir entre l'arme et la zone d'impact de la cible,
- une sortie pour délivrer un signal d'alerte sonore et/ou visuelle et/ou tactile.

6. Système selon la revendication 5, comprenant une caméra adaptée pour être agencée sur l'arme pour filmer la cible, la mémoire étant adaptée pour stocker les images filmées par la caméra.

7. Système d'assistance selon l'une des revendications 4 à 6, l'unité électronique de traitement étant réalisée sous la forme d'un module adapté pour être intégré ou déporté d'une arme.

8. Système d'assistance selon l'une des revendications 4 à 7, comprenant une batterie pour alimenter les différents composants du système d'assistance, la batterie étant réalisée sous la forme d'un module adapté pour être intégré ou déporté d'une arme.

9. Arme à feu, ou à moyen de propulsion autre qu'une charge explosive, en particulier lanceur de défense, comprenant un système d'assistance selon l'une des revendications 4 à 8 réalisé sous la forme d'un ou plusieurs modules.

10. Arme à feu selon la revendication 9, comprenant un bouton de sélection manuelle d'une zone d'impact prédéterminée d'une cible.

11. Arme selon la revendication 9 ou 10, comprenant une batterie d'alimentation des différents composants du système d'assistance.

12. Arme selon l'une des revendications 9 à 11, comprenant une interface électromécanique et/ou électromagnétique entre l'unité de commande du système d'assistance et la queue de détente.

13. Arme selon l'une des revendications 9 à 12, comprenant un dispositif de fixation par rail, de type Picatinny, adapté pour fixer une lunette de visée sur un rail lui-même fixé sur le dessus de l'arme.

14. Arme selon l'une des revendications 9 à 13, comprenant une interface de téléchargement, de type prise USB et/ou interface Wifi, pour télécharger les images filmées.

## Patentansprüche

1. Verfahren zur Unterstützung der Visierlinie eines Ziels für eine Waffe, insbesondere durch eine Verteidigungsabschussvorrichtung, das zunächst einen Einrichtungsschritt in einer Waffe von zwei Entfernungsmessern (10, 11) und eines Inertialsystems (12) umfasst, wobei das Verfahren die folgenden Schritte umfasst:
a1/ Anvisieren des Ziels;
b1/ Messen der Entfernung zwischen dem Ziel und der Waffe durch einen der zwei Entfernungsmesser,
b2/ Messen der Höhe der Waffe in Bezug auf den Boden durch den anderen der zwei Entfernungsmesser,
c1/ Messen der Parameter, die die Winkelgeschwindigkeiten, die Beschleunigungen und die Winkel der Waffe sind, durch das Inertialsystem,
d1/ Identifikation einer vorbestimmten Aufprallzone (Z.I) des Ziels durch vorhersagende Berechnungen seiner Höhe in Bezug auf den Boden, des Abschusswinkels und einer Mindestabschussentfernung,
falls die gemäß Schritt c1/ gemessenen Parameter eine beständige Position der Waffe angeben und falls die gemäß Schritt b1/ gemessene Entfernung und die gemäß Schritt b2/ gemessene Höhe mit den vorhersagenden Berechnungen gemäß Schritt d1/ korrelieren, dann e1/ akustischer und/oder visueller und/oder taktiler Hinweis für das manuelle Auslösen des Abzugs der Waffe.

2. Verfahren zur Unterstützung nach einem der vorhergehenden Ansprüche, wobei die vorbestimmte Aufprallzone ein Teil eines menschlichen Körpers ist, der aus dem Oberkörper, den Beinen oder dem Kopf ausgewählt ist.

3. Verfahren zur Unterstützung nach einem der vorhergehenden Ansprüche, das außerdem einen Schritt des Aufzeichnens des Abschusses von dem Schritt a1/ des Anvisierens des Ziels bis nach dem effektiven Auslösen des Schusses umfasst.

4. Verfahren zur Unterstützung der Visierlinie eines Ziels für eine Waffe, insbesondere durch eine Verteidigungsabschussvorrichtung, das Folgendes umfasst:
- zwei Entfernungsmesser (10, 11), die angepasst sind, um auf der Waffe angeordnet zu sein, einer davon zum Messen der Entfernung zwischen der Waffe und dem Ziel, und der andere zum Messen der Höhe der Waffe in Bezug auf den Boden;
- ein Inertialsystem (12), das angepasst ist, um auf der Waffe angeordnet zu sein, um die Winkelgeschwindigkeiten, die Beschleunigungen und die Winkel der Waffe zu messen,
- mindestens eine elektronische Verarbeitungseinheit des Signals (13), die angepasst ist, um die Signale zu verarbeiten, die jeweils von den Entfernungsmessern und dem Inertialsystems geliefert werden, wobei die elektronische Verarbeitungseinheit eine Steuereinheit umfasst, die angepasst ist, um den Abzug der Waffe in Abhängigkeit von den Daten, die aus der Verarbeitungseinheit des Signals hervorgehen, zu steuern.

5. Unterstützungssystem nach Anspruch 4, wobei die elektronische Einheit Folgendes umfasst:
- einen Speicher (14) zum Speichern der Parameter, die mindestens ihre Höhe in Bezug auf den Boden, der Abschusswinkel und eine Mindestabschussentfernung vorbestimmter unterschiedlicher Aufprallzonen von Zielen sind,
- einen Eingang, um von den Entfernungsmessern die gemessene Höhe der Waffe in Bezug auf den Boden und die gemessene Entfernung zwischen der Waffe und dem Ziel und von dem Inertialsystem die gemessenen Parameter, nämlich die Winkelgeschwindigkeiten, die Beschleunigungen und die Winkel der Waffe zu empfangen,
- einen Mikroprozessor, um:
• zu validieren, ob die von den Entfernungsmessern gemessenen Entfernungen mit den vorhersagenden Berechnungen des Abschusswinkels korrelieren,
• eine beständige Position der Waffe in Abhängigkeit von den von dem Inertialsystem gemessenen Parametern zu validieren, und
• im Fall einer beständigen Position der Waffe und
• im Fall von Korrelation mit dem berechneten Abschusswinkel,
◆ einen Abschussbefehl zwischen der Waffe und der Aufprallzone des Ziels zu steuern,
- einen Ausgang zum Liefern eines akustischen und/oder visuellen und/oder taktilen Warnsignals.

6. System nach Anspruch 5, das eine Kamera umfasst, die angepasst ist, um auf der Waffe eingerichtet zu sein, um das Ziel zu filmen, wobei der Speicher angepasst ist, um die von der Kamera gefilmten Bilder zu speichern.

7. Unterstützungssystem nach einem der Ansprüche 4 bis 6, wobei die elektronische Verarbeitungseinheit in der Form eines Moduls hergestellt ist, das angepasst ist, um in eine Waffe integriert oder von ihr entfernt zu sein.

8. Unterstützungssystem nach einem der Ansprüche 4 bis 7, das eine Batterie umfasst, um die unterschiedlichen Bestandteile des Unterstützungssystems zu versorgen, wobei die Batterie in der Form eines Moduls hergestellt ist, das angepasst ist, um in eine Waffe integriert oder von ihr entfernt zu sein.

9. Schusswaffe oder Waffe mit anderem Antriebsmittel als eine Sprengladung, insbesondere Verteidigungsabschussvorrichtung, die ein Unterstützungssystem nach einem der Ansprüche 4 bis 8, das in der Form eines oder mehrerer Module hergestellt ist, umfasst.

10. Schusswaffe nach Anspruch 9, die einen manuellen Auswahlknopf einer vorbestimmten Aufprallzone eines Ziels umfasst.

11. Waffe nach Anspruch 9 oder 10, die eine Versorgungsbatterie der unterschiedlichen Bestandteile des Unterstützungssystems umfasst.

12. Waffe nach einem der Ansprüche 9 bis 11, die eine elektromechanische und/oder elektromagnetische Schnittstelle zwischen der Steuereinheit des Unterstützungssystems und dem Abzug umfasst.

13. Waffe nach einem der Ansprüche 9 bis 12, die eine Befestigungsvorrichtung durch Schiene des Typs Picatinny umfasst, die angepasst ist, um ein Zielfernrohr auf einer Schiene zu befestigen, die selbst auf der Oberseite der Waffe befestigt ist.

14. Waffe nach einem der Ansprüche 9 bis 13, die eine Herunterladeschnittstelle des Typs USB-Anschluss und/oder WiFi-Schnittstelle zum Herunterladen der gefilmten Bilder umfasst.

## Claims

1. Method for assisting with the sighting of a target using a weapon, in particular using a non-lethal hand-held weapon, comprising a prior step of fitting the weapon with two rangefinders (10, 11) and an inertial measurement unit (12), the method comprising the following steps:
a1/ sighting the target;
b1/ measuring the distance between the target and the weapon, using one of the two rangefinders;
b2/ measuring the height of the weapon with respect to the ground, using the other of the two rangefinders;
c1/ measuring parameters including the angular velocities, accelerations and angles of the weapon, using the inertial measurement unit;
d1/ identifying a predetermined impact area (Z.I) on the target by means of predictive calculations of its height with respect to the ground, of the firing angle and of a minimum firing distance, if the parameters measured in step c1/ indicate that the weapon is positioned stably and if the distance measured in step b1/ and the height measured in step b2/ correlate with the predictive calculations in step d1/ then
e1/ an acoustic and/or visual and/or tactile prompt to manually actuate the firing trigger of the weapon is issued.

2. Assist method according to one of the preceding claims, wherein the predetermined impact area is a human body part chosen from the trunk, the legs or the head.

3. Assist method according to either of the preceding claims, further comprising a step of recording the firing sequence from step a1/ of sighting the target until after the shot has actually been fired.

4. System for assisting with the sighting of a target for a weapon, in particular for a non-lethal hand-held weapon, comprising:
- two rangefinders (10, 11) suitable for being fitted to the weapon, one of which is for measuring the distance between the weapon and the target and the other is for measuring the height of the weapon with respect to the ground;
- an inertial measurement unit (12) suitable for being fitted to the weapon, for measuring the angular velocities, accelerations and angles of the weapon;
- at least one electronic signal processing unit (13) suitable for processing the signals delivered by the rangefinders and the inertial measurement unit, respectively, the electronic processing unit comprising a control unit suitable for controlling the firing trigger of the weapon according to the data issued by the signal processing unit.

5. Assist system according to Claim 4, the electronic unit comprising:
- a memory (14) for storing parameters including at least their height with respect to the ground, the firing angle and a minimum firing distance, for various predetermined impact areas on targets;
- an input for receiving the measured height of the weapon with respect to the ground and the measured distance between the weapon and the target from the rangefinders, and the measured parameters including the angular velocities, accelerations and angles of the weapon from the inertial measurement unit;
- a microprocessor for:
• checking whether the distances measured by the rangefinders correlate with the predictive calculations of the firing angle;
• checking that the weapon is positioned stably according to the parameters measured by the inertial measurement unit; and
• if the weapon is positioned stably; and
• if there is correlation with the calculated firing angle;
▪ then a command to fire from the weapon to the impact area on the target is triggered;
- an output for delivering an acoustic and/or visual and/or tactile alert signal.

6. System according to Claim 5, comprising a camera suitable for being fitted to the weapon for the purpose of filming the target, the memory being suitable for storing the footage filmed by the camera.

7. Assist system according to one of Claims 4 to 6, wherein the electronic processing unit is produced in the form of a module suitable for being incorporated in or fitted to a weapon.

8. Assist system according to one of Claims 4 to 7, comprising a battery for supplying power to the various components of the assist system, the battery being produced in the form of a module suitable for being incorporated in or fitted to a weapon.

9. Firearm, or propulsion means other than an explosive charge, in particular a non-lethal hand-held weapon, comprising an assist system according to one of Claims 4 to 8 produced in the form of one or more modules.

10. Firearm according to Claim 9, comprising a button for manually selecting a predetermined impact area on a target.

11. Firearm according to Claim 9 or 10, comprising a battery for supplying power to the various components of the assist system.

12. Firearm according to one of Claims 9 to 11, comprising an electromechanical and/or electromagnetic interface between the control unit of the assist system and the firing trigger.

13. Firearm according to one of Claims 9 to 12, comprising a rail mounting device, such as a Picatinny rail, suitable for attaching a scope to a rail that is itself attached to the upper side of the weapon.

14. Firearm according to one of Claims 9 to 13, comprising an upload interface, such as a USB socket and/or a Wi-Fi interface, for uploading the filmed footage.
